# FASCICULE DE BREVET EUROPEEN

(11) **EP 0 907 809 B1**
(45) Date de publication et mention de la délivrance du brevet: **30.08.2000**
(21) Numéro de dépôt: 97918212.8
(22) Date de dépôt: 14.04.1997
(51) Int. Cl.: E04D 13/03, E06B 9/24

(54) **DISPOSITIF DE TOITURE PERMETTANT LA MODULATION ET LA REPARTITION DE L'ENSOLEILLEMENT**
DACHVORRICHTUNG ZUR MODULIERUNG UND VERTEILUNG VON SONNENLICHTBESCHEINUNG
ROOFING DEVICE FOR MODULATING AND DISTRIBUTING SUNLIGHT

(30) Priorité: 18.04.1996 FR 9605056
(43) Date de publication de la demande: 14.04.1999
(73) Titulaire: Seyller, François, 67000 Strasbourg (FR)
(72) Inventeur: Seyller, François, 67000 Strasbourg (FR)
(86) Numéro de dépôt international: FR9700652
(87) Numéro de publication internationale: WO9739208

(56) Documents cités:
- DE-A- 4 428 983
- FR-A- 2 337 246
- GB-A- 532 600
- GB-A- 536 127
- GB-A- 538 752

## Description

La présente invention concerne un dispositif permettant aux personnes de disposer d'une surface dont elles peuvent régler le taux d'ensoleillement et répartissant cet ensoleillement de façon uniforme sur une certaine période.

Actuellement, les personnes ne peuvent s'exposer que soit en plein soleil en utilisant des crèmes protectrices, soit utiliser un endroit semi-ombragé (tonnelle, arbre,...). L'utilisation de crèmes protectrices obligent un renouvellement fréquent de l'application surtout lorsque les périodes d'exposition sont entrecoupées de baignades. Certaines personnes sont également allergiques à ces produits ou ne supportent pas le soleil direct. Les endroits semi-ombragés traditionnels n'offrent pas la possibilité de choisir la quantité de soleil souhaitée et ne la répartissent pas sur l'ensemble du corps.

Il existe un dispositif breveté sous le numéro GB-A-532 600 du 11 septembre 1939 qui permet d'occulter rapidement d'un seul mouvement un ensemble de baies vitrées à l'aide de volets reliés entre eux. Cependant, ce dispositif ne permet pas la répartition uniforme de l'ensoleillement grâce au mouvement de va et vient des raies de soleil.

Le dispositif selon l'invention permet de remédier à ces inconvénients. Il consiste en effet à créer une toiture réalisée à l'aide de deux couches de claires-voies superposées pouvant coulisser l'une par rapport à l'autre. La couche inférieure est constituée d'une claire-voie, la couche supérieure d'une ou plusieurs claires-voies. Le décalage de ces couches de claires-voies détermine la quantité de soleil filtrant à travers la toiture et donc le taux d'ensoleillement. Ce décalage est réglable. Cette toiture est animée d'un mouvement de va-et-vient, ce qui permet de déplacer les zones ensoleillées et de répartir ainsi l'ensoleillement pendant la période de ce mouvement. Ce balayage des raies de soleil présente entre autre l'avantage de faire bronzer uniformément les personnes allongées immobiles sous la toiture. De plus le mouvement de va-et-vient de ces zones ensoleillées rappelle l'ombre qui existe sous feuilles d'un arbre lorsqu'il souffle une petite brise.

Les dessins annexés illustrent un mode possible de réalisation de l'invention:
- La figure 1 représente en vue de dessus un dispositif de l'invention.
- la figure 2 représente en coupe l'invention.
- la figure 3 représente en coupe une manière possible de faire mouvoir les différents châssis les uns par rapport aux autres.
- la figure 4 représente une solution possible pour éviter le soulèvement du dispositif en cas de coup de vent.
- la figure 5 représente une façon de permettre d'incliner le dispositif de l'invention.
- la figure 6 représente une façon de réaliser le mouvement de va-et-vient.
- la figure 7 représente une façon possible de régler l'écartement de claires-voies.
- la figure 8 représente une variante pour réaliser le mouvement entre les deux couches de claires-voies.
- la figure 9 représente en vue de dessus un autre dispositif de l'invention.
- la figure 10 représente en coupe cet autre dispositif.
- la figure 11 représente une forme particulière des lamelles.

En référence à ces dessins, le dispositif comporte un châssis fixe (1) sur lequel repose un châssis (2) supportant une claire-voie (A) constituée de lamelles. Le châssis (2) supporte lui-même un ou plusieurs châssis (3) sur lesquels sont fixées des claires-voies (B) constituées de lamelles. La position des châssis (3) par rapport au châssis (2) est réglable. Ce réglage permet de passer de façon continue, d'une position de superposition des lamelles (A) et (B) à une position de décalage complet de ces lamelles, les lamelles de la claire-voie (B) du châssis (3) venant dans ce cas se placer au-dessus des lumières de la claire-voie (A) du châssis (2). Par ce réglage, on détermine le taux d'ensoleillement souhaité. Chaque châssis (3) peut avoir un réglage différent et indépendant par rapport au châssis (2). Après réglage, les châssis (3) sont bloqués sur le châssis (2). Pour répartir uniformément l'ensoleillement sur le sol, le châssis (2) reçoit un mouvement de va-et-vient par rapport au châssis (1). Le châssis (1) repose sur des supports qui peuvent être très variés (structure métallique ou en bois, élément de maçonnerie,...), l'ensemble du dispositif formant ainsi une toiture.

Pour réaliser le mouvement des châssis (3) par rapport au châssis (2), on peut utiliser tout dispositif permettant de réaliser cette fonction. La figure 4 donne une disposition possible. Un matériau antifriction (4) est placé entre les châssis (3) et (2) et des guides latéraux (5) maintiennent le châssis (3) en place. La figure 8 donne une autre possibilité pour réaliser cette fonction. Le châssis (2) reçoit des chemins de roulement (7) et les châssis (3) reçoivent des roulettes (6). Des bandes antifriction (8) sont placées sur les faces latérales internes du chemin de roulement (7) pour assurer un meilleur déplacement des châssis (3).

Pour le mouvement de va-et-vient de l'ensemble châssis (2) et (3), on peut fixer des roulettes (9) sur le châssis (2). Ces roulettes roulent sur le châssis (1). Une bande antifriction (10) vient guider latéralement le châssis (2). Une pièce d'usure (non représentée sur le dessin) peut être interposée entre la roulette (9) et le châssis (1). Le mouvement de va-et-vient est réalisé à l'aide d'un moteur (11) ou d'un moto-réducteur. Des fins de course ou un pilotage électronique du moteur dans le cas par exemple d'un moteur pas-à-pas assurent l'inversion du sens de rotation du moteur. Un pignon (12) entraîne une crémaillère (13) fixée au châssis (2) par l'intermédiaire de la pièce (14). Le moteur est fixé au châssis (1) à l'aide du support (15). La figure 5 illustre un dispositif possible pour permettre l'inclinaison du dispositif de l'invention. Dans ce cas, une roulette (16) fixée au châssis (2) vient prendre appui sur la face interne inférieure du châssis (1). Là aussi, une pièce d'usure non représentée peut être interposée entre la roulette (16) et le châssis (1).

Des équerres (17) fixées de place en place au châssis (1) empêchent le soulèvement des châssis (2) et (3).

La figure 7 montre une réalisation possible d'un dispositif de réglage du châssis (3) par rapport au châssis (2). Une tige filetée (18) passe à travers une pièce taraudée (19). Cette dernière est rendue solidaire d'une traverse (20) fixée sur le châssis (2). La tige filetée est actionnée à l'aide d'une manivelle et d'un renvoi d'angle non représentés sur le dessin. L'extrémité de la tige filetée (18) passe à travers une équerre (21) solidaire d'une traverse (22) fixée sur le châssis (3). Des graduations marquées sous la traverse (22) permettent de connaître le taux d'ensoleillement choisi. En variante et selon leur résistance, les lamelles des claires-voies (A) et (B) peuvent être utilisées en lieu et place des traverses (20) et (22).

La figure 9 représente une variante de l'invention qui permet de supprimer le châssis (1). Le châssis (2) est relié à la structure (23) servant de support à la toiture par l'intermédiaire d'éléments de liaison (22). La structure (23) peut être diverse et variée comme par exemple des poteaux ou un mur. De même, les éléments de liaisons peuvent être constitués par des câbles, des biellettes, des lames ou de tout autre système permettant le mouvement du châssis (2) par rapport à la structure (23). Les éléments de liaison (22) peuvent soit servir à suspendre la toiture, soit à la soutenir. La partie gauche de la figure 10 représente une disposition permettant de suspendre la toiture; dans ce cas, l'élément de liaison (22) est une lame flexible dans le sens du mouvement, rigide dans la direction perpendiculaire au mouvement. La partie droite de la figure 10 représente une disposition permettant de soutenir la toiture; dans ce cas, l'élément de liaison est une biellette. Le mouvement de va et vient est produit par l'utilisation d'un vérin (24) installé entre la structure (23) et le châssis (2), qui anime la toiture d'un mouvement de balançoire. Les équerres (17) sont alors fixées sur le châssis (2) au lieu du châssis (1).

La figure 11 représente en coupe une forme particulière des lamelles (A) permettant de rendre la toiture étanche à la pluie. Les lamelles (A) ont leurs bords relevés afin de faire fonction de canal d'évacuation des eaux. Les lamelles (B) doivent être plus larges que l'espace qui sépare deux lamelles (A). Les lamelles étant complètement décalées, la toiture est alors étanche à la pluie, les eaux étant recueillies par les lamelles (A). Des gouttières aux extrémités des lamelles (A) évacuent les eaux.

La taille du dispositif de l'invention peut être variable. La toiture ainsi réalisée peut aussi bien être conçue pour une personne que pour plusieurs. La taille et l'espacement des lamelles (A) et (B) des claires-voies peut varier selon les matériaux utilisés pour leur réalisation. Ces matériaux peuvent être de tous types, opaques ou translucides, ces derniers laissant passer la lumière tout en filtrant les rayons ultraviolet. Plus les lamelles (A) et (B) seront étroites, et plus réduit pourra être le mouvement de va-et-vient des claires-voies (A) et (B), et meilleure sera la sensation d'ensoleillement sous la toiture. Il est également possible de créer des dispositifs qui ne font que répartir l'ensoleillement avec un taux non réglable en ne réalisant pas les claires-voies à lamelles (B). De même, il est possible de créer selon le principe de l'invention un dispositif permettant de régler le taux d'ensoleillement à l'aide des claires-voies à lamelles (A) et (B), mais sans le répartir à l'aide du mouvement de va-et-vient.

Le dispositif de l'invention est plus particulièrement destiné aux personnes souhaitant s'exposer de façon raisonnable au soleil comme par exemple les personnes âgées ou les enfants. Il trouve sa principale application dans l'industrie du tourisme et du loisir, surtout dans les régions à fort ensoleillement, ainsi que dans le domaine de l'habitat individuel.

## Revendications

1. Dispositif de toiture permettant de créer une surface à taux d'ensoleillement réglable et le répartissant uniformément caractérisé en ce qu'il est constitué d'une couche de claire-voie à lamelles (A) sur laquelle coulisse une autre couche constituée d'une ou plusieurs claires-voies à lamelles (B), le décalage entre les claires-voies (A) et (B) étant réglable, et l'ensemble des claires-voies (A) et (B) étant relié à un moyen permettant de l'animer d'un mouvement de va-et-vient.

2. Dispositif selon la revendication 1 caractérisé en ce que la claire-voie (A) est fixée sur un châssis (2), les claires-voies (B) sur des châssis (3), l'ensemble de châssis (2) et (3) reposant sur un châssis (1).

3. Dispositif selon la revendication 1 caractérisé en ce que le moyen destiné à animé l'ensemble des claires-voies (A) et (B) d'un mouvement de va-et-vient est constitué par un motoréducteur (11) solidaire du châssis (1), d'un pignon (12) et d'une crémaillère (13) solidaire du chassis (2).

4. Dispositif selon la revendication 2 caractérisé en ce que des roulettes (9) sont fixées sur le châssis (2), permettant au châssis (2) de rouler dans le châssis (1).

5. Dispositif selon la revendication 2 caractérisé en ce que des roulettes (16) sont fixées sur le châssis (1) et roulent sur la face latérale interne inférieure du châssis (1), permettant au dispositif de toiture d'être incliné.

6. Dispositif selon la revendication 2 caractérisé en ce des équerres (17) sont fixées sur le châssis (1), empêchant l'ensemble châssis (2) et (3) de sortir du châssis (1).

7. Dispositif selon la revendication 2 caractérisé en ce qu'une tige filetée (18) passe à travers une pièce taraudée (19) fixée sur une traverse (20) solidaire du châssis (2), dont l'extrémité entraine une cornière (21) fixée sur une traverse (22) solidaire du châssis (3) permettant le réglage des châssis (3) par rapport au châssis (2).

8. Dispositif selon la revendication 2 caractérisé en ce que des roulettes (6) sont fixées sur les châssis (3) et que des chemins de roulement (7) sont fixés sur le châssis (2), permettant le roulement des châssis (3) dans le châssis(2).

9. Dispositif selon la revendication 1 caractérisé en ce que la claire-voie (A) est fixée sur un châssis (2), les claires-voies (B) sur des châssis (3), des éléments de liaisons reliant le châssis (2) à une structure (23), un vérin (24) reliant le châssis (2) à la structure (23), permettant à l'ensemble claire-voie (A) et claires-voies (B) d'être animé d'un mouvement de va et vient par balancement.

10. Dispositif selon la revendication 1 caractérisé en ce que les lamelles de la claire-voie (A) ont leurs bords relevés pour former canal d'évacuation des eaux, que les lamelles des claires-voies (B) opturent complètement les espaces entre les lamelles de la claire-voie (A), permettant à la toiture d'être étanche à la pluie.

## Patentansprüche

1. Dachvorrichtung zur Herstellung einer Fläche mit verstellbarer und gleichmässig verteilender Sonnenlichtbescheinung, dadurch gekennzeichnet, dass sie aus einem Lamellengitterbelag (A) besteht, auf dem sich ein zweiter aus einem oder mehreren Lamellengitter (B) bestehender Belag verschieben lässt, wobei einerseits die Verschiebung zwischen den Gittern (A)- und (B) verstellbar ist, und andererseits sämtliche (A)- und (B) Gitter an eine Hin- und Herbewegung erzeugenden Mechanismus gekoppelt sind.

2. Vorrichtung nach Anspruch 1, dadurch gekennzeichnet,
dass das Gitter (A) auf einem Rahmen (2) angebracht ist,
dass die Gitter (B) auf Rahmen (3) angebracht sind,
dass sämtliche (2)- und (3) Rahmen auf einem Rahmen (1) liegen.

3. Vorrichtung nach Anspruch 1, dadurch gekennzeichnet,
dass der Mechanismus, welcher sämtliche (A)- und (B) Gitter hin und her bewegt, erstens aus einem am Rahmen (1) angebrachten Motoruntersetzungsgetriebe (11), zweitens aus einem Getrieberad (12), und drittens aus einer an dem Rahmen (2) angebrachten Zahnleiste (13) besteht.

4. Vorrichtung nach Anspruch 2, dadurch gekennzeichnet,
dass der Rahmen (2) mit Rollen (9) versehen ist, zum Ineinanderrollen des Rahmens (2) in den Rahmen (1).

5. Vorrichtung nach Anspruch 2, dadurch gekennzeichnet,
dass der Rahmen (2) mit Rollen (16) versehen ist, die auf der unteren seitliche Innenseite des Rahmens (1) abrollen, was das Schrägstellen der Dachs erlaubt.

6. Vorrichtung nach Anspruch 2, dadurch gekennzeichnet,
dass an dem Rahmen (1) Winkel (17) angebracht sind, damit die gesamten Rahmen (2) und (3) nicht aus dem Rahmen (1) herausspringen können.

7. Vorrichtung nach Anspruch 2, dadurch gekennzeichnet,
dass eine Gewindestange (18) durch ein Teil mit Innengewinde (19) läuft, welches Teil an einer Querlatte (20) angebracht ist, die ihrerseits an dem Rahmen (2) befestigt ist und deren Ende ein Winkeleisen (21) aufweist, das an einer am Rahmen (3) angebrachten Querlatte (22) befestigt ist : so erfolgt die Verstellung der Rahmen (3) entsprechend auf den Rahmen (2).

8. Vorrichtung nach Anspruch 2, dadurch gekennzeichnet,
dass die Rahmen (3) mit Rollen (6) versehen sind,
dass Rollbahnen (7) an dem Rahmen (2) angebracht sind, sodass dadurch das Rollen der Rahmens (3) auf dem Rahmen (2) erfolgt.

9. Vorrichtung nach Anspruch 1, dadurch gekennzeichnet,
dass das Gitter (A) an einem Rahmen (2), und die Gitter (B) an Rahmen (3) befestigt sind, wobei jener Rahmen (2) durch Verbindungsteile mit einem Bau ( 23) verbunden wird, und dieser Rahmen (2) vermittels einer Winde (24) mit jenem Bau (23) gekoppelt wird, sodass sämtliche (A)- und (B) Gitter sich durch Schaukeln hin und her bewegen lassen.

10. Vorrichtung nach Anspruch 1, dadurch gekennzeichnet,
dass die Lamellenränder des Gitters (A) zu einer Rinne hoch gebogen sind,
dass die Zwischenräume zwischen den Lamellen des Gitters (A) durch die Gitterlamellen (B) vollständig abgedeckt sind, sodass das Dach ganz und gar wasserdicht ist.

## Claims

1. A roof device for creating a surface with an adjustable level of exposure to sunlight, and for uniformly distributing sunlight, the roof device comprising :
an assembly comprised of (A) a first skylight comprising a plurality of spaced first slats; and (B) at least one second skylight comprising a plurality of spaced second slats; said second skylight being structured and arranged for sliding relative to said first skylight to move said second slats relative to said first slats and provide an adjustable offset between the first slats and the second slats; and means for reciprocating said assembly.

2. The roof device according to claim 1, wherein the first skylight (A) is fixed on a frame (2), the second skylight (B) is fixed on a chassis (3), and the frame (2) and chassis (3) rest on a framework (1).

3. The roof device according to claim 1, wherein the means for reciprocating the assembly comprise a motor reducer (11) secured to the framework (1), a pinion, (12) and a rack (13) secured to the frame.

4. The roof device according to claim 2, further comprising rollers (9) fixed on the frame (2) for rolling the frame in the framework (1).

5. The roof device according to claim 2, further comprising rollers (16) fixed on the frame (2) which roll on a lower internal lateral surface of the framework (1), and thereby permit the roof device to be inclined.

6. The roof device according to claim 2, further comprising angle members (17) fixed on the framework(1) for preventing the frame (2) and chassis (3) from leaving the framework (1).

7. The roof device according to claim 2, further comprising a screw-threaded rod (18) which passes through a tapped member (19) fixed on a first cross member (20) secured to the frame (2); said screw-threaded rod having an end which drives a corner piece (21) fixed on a second cross member (22) secured to the chassis (3) for adjusting the chassis (3) relative to the frame (2).

8. The roof device according to claim 2, further comprising rollers (6) fixed on the chassis (3) and rollaways (7) fixed on the frame (2), for rolling the chassis (3) in the frame (2).

9. The roof device according to claim 1, wherein the first skylight (A) is fixed on a frame (2), the second skylight (B) is fixed on a chassis (3), said roof device further comprising connecting members connecting the frame (2) to a stucture (23), a jack (24) connecting the frame (2) to the structure (23), thereby permitting the assembly to be driven with a reciprocating swinging movement.

10. The roof device according to claim 1, wherein the first slats of the first skylight (A) have edges turned to form channels for evacuation of water, the second slats being structured and arranged to completely close the spaces between the first slats in order to seal the roof device against rain.
